# EUROPÄISCHE PATENTSCHRIFT

(11) **EP 4 341 624 B1**
(45) Veröffentlichungstag und Bekanntmachung des Hinweises auf die Patenterteilung: **04.03.2026**
(21) Anmeldenummer: 22727295.2
(22) Anmeldetag: 04.05.2022
(51) Int. Cl.: F25D 11/02, F25D 17/04, F25D 17/06, F25D 21/00, F25D 21/12, F25D 25/02, F25D 31/00

(54) **KÄLTEGERÄT UND VERFAHREN ZUM ABTAUEN EINES VERDAMPFERS IN EINEM SOLCHEN KÄLTEGERÄT**
REFRIGERATION APPLIANCE AND METHOD OF DEFROSTING AN EVAPORATOR IN SUCH A REFRIGERATION APPLIANCE
APPAREIL DE RÉFRIGÉRATION ET PROCÉDÉ DE DÉGIVRAGE D'UN ÉVAPORATEUR DANS UN TEL APPAREIL DE RÉFRIGÉRATION

(30) Priorität: 20.05.2021 DE 102021205140
(43) Veröffentlichungstag der Anmeldung: 27.03.2024
(73) Patentinhaber: BSH Hausgeräte GmbH, 81739 München (DE)
(72) Erfinder: SCHÄFER, Thomas, 89537 Giengen (DE); SPERLING, Alex, 86169 Augsburg (DE); WEISS, Claudia, 89171 Illerkirchberg (DE); ZHANG, Ming, 89075 Ulm (DE)
(86) Internationale Anmeldenummer: PCT/EP2022/061915
(87) Internationale Veröffentlichungsnummer: WO 2022/243032

(56) Entgegenhaltungen:
- EP-A2- 1 811 251
- WO-A1-2011/135865
- WO-A1-2020/084862
- WO-A1-2020/084864
- JP-A- 2002 318 055
- US-A1- 2004 107 726

## Beschreibung

### TECHNISCHES GEBIET

Die vorliegende Erfindung betrifft ein Kältegerät, insbesondere ein Haushaltskältegerät wie z.B. einen Kühlschrank oder eine Kühl-Gefrier-Kombination, sowie ein Verfahren zum Abtauen eines Verdampfers in einem Kältegerät.

### STAND DER TECHNIK

Kältegeräte, wie z.B. Kühlschränke, weisen üblicherweise einen Innenbehälter auf, welcher einen Innenraum oder ein Kältefach zur Aufnahme von Kühlgut definiert und durch einen in einen Kältemittelkreislauf integrierten Verdampfer gekühlt wird. Bei sogenannten No-Frost-Geräten ist der Verdampfer in einer fluidisch leitend an den Innenraum gekoppelten Verdampfkammer aufgenommen, und mittels eines Gebläses wird Luft zwischen der Verdampferkammer und dem Innenraum zirkuliert.

Um optimale Lagerbedingungen für verschiedene Arten von Kühlgut zu schaffen, kann es vorteilhaft sein, innerhalb eines Kältefachs verschiedene Temperaturzonen bereitzustellen. Beispielsweise sind Kältegeräte mit separaten Gemüsefächern bekannt, in denen im Vergleich zur mittleren Temperatur im Kältefach eine erhöhte Temperatur herrscht. Ferner kann es auch vorteilhaft sein, Kaltlagerfächer vorzusehen, in denen im Vergleich zur mittleren Temperatur im Kältefach eine verringerte Temperatur herrscht. Wenn verschiedene Temperaturzonen bereitgestellt werden sollen, ist eine effiziente Verteilung der Kühlluft erforderlich.

In der JP 2002 318055 A wird ein Haushaltskältegerät offenbart, welches ein Kühlfach, ein Gemüsefach und ein Gefrierfach aufweist. Das Gemüsefach ist in Bezug auf eine Vertikalrichtung zwischen dem Kühlfach und dem Gefrierfach angeordnet, wobei das Kühlfach in Bezug auf die Vertikalrichtung oberhalb und das Gefrierfach unterhalb des Gemüsefachs angeordnet ist. Das Gemüsefach ist durch Trennböden von den anderen Fächern getrennt und durch eine separate Türe zugänglich. Zwischen einer Rückwand der Fächer und einem äußeren Gehäuse ist ein Luftverteilungsraum ausgebildet. Ein Verdampfer ist in einer Verdampferkammer angeordnet, welche einen Saugeingang und einen Gebläseausgang aufweist. Der Saugeingang ist im Bereich eines unteren Trennbodens, der das Gemüsefach vom Gefrierfach trennt, mit dem Gemüsefach verbunden. Die vom Verdampfer gekühlte Luft wird an mehreren in einer Rückwand des Kühlfachs ausgebildete Öffnungen in Kanäle eingeleitet, die in Einlegeböden des Kühlfachs ausgebildet sind, und durch die Kanäle in das Kühlfach ausgestoßen.

Die WO 2020/084864 A1 und die WO 2011/135865 A1 offenbaren Kältegeräte mit einem Einfrier- und Auftaufachm. die JP 2002 318055 A, EP 1 811 251 A2, US2004/107726A1 und WO 2020/084862 A1 beschreiben weitere Kältegeräte.

### ZUSAMMENFASSUNG DER ERFINDUNG

Es ist eine der Aufgaben der vorliegenden Erfindung, verbesserte Lösungen für Kältegeräte bereitzustellen, in deren Innenraum verschiedene Temperaturzonen vorgesehen sind.

Diese Aufgabe wird erfindungsgemäß durch ein Kältegerät mit den Merkmalen des Anspruchs 1 sowie durch ein Verfahren mit den Merkmalen des Anspruchs 8 gelöst

Weitere Ausführungsbeispiele sind offenbart in den abhängigen Ansprüchen.

Nach einem ersten Aspekt der Erfindung umfasst ein Kältegerät nach Anspruch 1 insbesondere Haushaltskältegerät, wie ein Kühlschrank oder eine Kühl-Gefrier-Kombination, ein Lagerfach, welches in Bezug auf eine Vertikalrichtung durch einen Boden und eine beabstandet zu dem Boden angeordnete Deckenwandung und in Bezug auf eine Tiefenrichtung durch eine sich zwischen dem Boden und der Deckenwandung erstreckende Rückwand begrenzt ist, einen Luftverteilungskanal, welcher sich an einer Außenfläche der Rückwand entlang der Vertikalrichtung erstreckt, und eine an der Außenfläche angeordnete Verdampferbaugruppe mit einem Verdampfer, einem Sauganschluss, welcher mit dem Lagerfach verbunden ist, einem Druckanschluss, welcher mit dem Luftverteilungskanal verbunden ist, und einem Gebläse, welches dazu ausgebildet ist, Luft aus dem Lagerfach durch den Sauganschluss und über den Verdampfer anzusaugen und durch den Druckanschluss in den Luftverteilungskanal auszustoßen. Erfindungsgemäß umfasst das Lagerfach einen Warmlagerbereich, der sich in Bezug auf die Vertikalrichtung zwischen dem Boden und einem sich in der Tiefenrichtung erstreckenden ersten Zwischenboden erstreckt, einen Kaltlagerbereich, der sich in Bezug auf die Vertikalrichtung zwischen dem ersten Zwischenboden und einem sich in der Tiefenrichtung erstreckenden zweiten Zwischenboden erstreckt, und einen Kühllagerbereich, der sich von dem zweiten Zwischenboden aus in der Vertikalrichtung erstreckt, wobei der Sauganschluss der Verdampferbaugruppe mit einer Abluftöffnung verbunden ist, die zwischen dem Boden und dem ersten Zwischenboden in der Rückwand ausgebildet ist, und wobei der Luftverteilungskanal mit einer ersten Zuluftöffnung, die zwischen dem ersten Zwischenboden und dem zweiten Zwischenboden in der Rückwand ausgebildet ist, und zumindest einer zweiten Zuluftöffnung verbunden ist, die zwischen dem zweiten Zwischenboden und der Deckenwandung in der Rückwand ausgebildet ist.

Nach einem zweiten Aspekt der Erfindung ist ein Verfahren nach Anspruch 8 zum Abtauen eines Verdampfers in einem Kältegerät nach Anspruch 1 vorgesehen. Das Verfahren umfasst ein Zirkulieren von Kältemittel durch den Verdampfer, wobei das Gebläse Luft aus dem Warmlagerbereich durch den Sauganschluss ansaugt, über den Verdampfer leitet und durch den Druckanschluss in den Luftverteilungskanal ausstößt, um es durch die Zuluftöffnungen in den Kaltlagerbereich und den Kühllagerbereich zu fördern, ein Unterbrechen der Zirkulation des Kältemittels durch den Verdampfer und Aufrechterhalten des Betriebs des Gebläses, insbesondere solange, bis ein an dem Verdampfer haftender Eisbelag zumindest teilweise durch die aus dem Warmlagerfach angesaugte Luft abgeschmolzen ist.

Eine der Erfindung zugrundeliegende Idee besteht darin, in einem gemeinsamen Lagerfach eines Kältegeräts nach Anspruch 1 einen Kaltlagerbereich in Bezug auf eine Vertikalrichtung direkt benachbart zu einem Warmlagerbereich anzuordnen, welches z.B. für Gemüse vorgesehen ist, warme Luft aus dem Warmlagerbereich abzusaugen, mittels eines Verdampfers zu Kühlen und die gekühlte Luft über einen vertikalen Kanal direkt in den Kaltlagerbereich sowie in einen in Bezug auf die Vertikalrichtung oberhalb des Kaltlagerbereichs gelegenen Kühllagerbereich auszustoßen. Der Warmlagerbereich liegt benachbart zu dem Boden des Lagerfachs. Somit wird warme Luft in Bodennähe aus dem Lagerfach abgesaugt und kalte Luft in Bezug auf die Vertikalrichtung in einem oberen Bereich sowie direkt in den Kaltlagerbereich ausgestoßen. Der Kaltlagerbereich kann beispielsweise dazu vorgesehen sein, auf eine Temperatur gekühlt zu werden, die um mindestens 1,5 Kelvin unter der mittleren Temperatur im Lagerfach liegt.

Ein Vorteil der Erfindung liegt darin, dass eine gleichmäßige Temperaturverteilung innerhalb des Kühllagerbereichs erzielbar ist und durch die Anordnung von Kaltlagerbereich und Warmlagerbereich unmittelbar benachbart zueinander eine platzsparende, praktische Raumaufteilung im Lagerfach erzielt wird.

Ein weiterer Vorteil liegt darin, dass durch das Absaugen von Luft aus dem relativ warmen Warmlagerbereich ein effizientes Abtauen des Verdampfers, insbesondere ohne zusätzliche Heizung möglich ist. Ferner werden Temperaturänderungen in dem Lagerfach, insbesondere im Kaltlagerbereich, während des Abtauens des Verdampfers durch das Absaugen in Bodennähe und den Ausstoß von Luft direkt in den Kaltlagerbereich ohne Verwendung einer Zusatzheizung vorteilhaft verringert. Außerdem wird eine einfache, verlustarme Luftführung innerhalb des Lagerfachs von der Deckenwandung in Richtung Boden erzielt.

Die Tiefenrichtung verläuft quer zur Vertikalrichtung. Eine Quer- oder Breitenrichtung verläuft quer zur Tiefenrichtung und zur Vertikalrichtung. Beispielsweise kann das Kältegerät, wenn es auf einem festen Untergrund aufgestellt ist, derart orientiert sein, dass die Vertikalrichtung entlang der Schwerkraftrichtung verläuft.

Vorteilhafte Ausgestaltungen und Weiterbildungen ergeben sich aus den auf die unabhängigen Ansprüche rückbezogenen Unteransprüchen in Verbindung mit der Beschreibung.

Gemäß manchen Ausführungsformen kann vorgesehen sein, dass das Kältegerät ein weiteres Lagerfach, welches als Gefrierfach ausgebildet ist, und eine weitere Verdampferbaugruppe aufweist, welche thermisch an das weitere Lagerfach gekoppelt ist. Die weitere Verdampferbaugruppe kann z.B. einen mit der weiteren Lagerkammer verbundenen Sauganschluss, einen mit der weiteren Lagerkammer verbundenen Druckanschluss, einen Verdampfer und ein Gebläse aufweisen, welches dazu ausgebildet ist, Luft aus dem weiteren Lagerfach durch den Sauganschluss und über den Verdampfer anzusaugen und durch den Druckanschluss in das weitere Lagerfach auszustoßen. Alternativ ist denkbar, dass die weitere Verdampferbauruppe lediglich einen Verdampfer umfasst, welcher an einer Rückwand des weiteren Lagerfachs angeordnet ist.

In der Rückwand sind zwischen dem zweiten Zwischenboden und der Deckenwandung eine Vielzahl in der Vertikalrichtung zueinander beabstandeter zweiter Zuluftöffnungen ausgebildet, die mit dem Luftverteilungskanal verbunden sind. Somit können entlang der Vertikalrichtung mehrere Luftauslässe in dem Kühllagerbereich ausgebildet sein, durch welche kalte Luft ausgestoßen werden kann. Dadurch wird eine noch gleichmäßigere Temperaturverteilung im Kühllagerbereich erzielt.

In dem Kühllagerbereich sind eine Vielzahl an Einlegeböden in der Vertikalrichtung beabstandet zueinander angeordnet, wobei zwischen je zwei benachbarten Einlegeböden zumindest eine zweite Zuluftöffnung angeordnet ist. Dies erleichtert weiter das Erzielen einer gleichmäßigen Temperaturverteilung, insbesondere, wenn das Volumen des Lagerfachs im Kühllagerbereich in Bezug auf die Vertikalrichtung durch Einlegeböden unterteilt ist.

Gemäß manchen Ausführungsformen kann vorgesehen sein, dass der Luftverteilungskanal einen Strömungspfad definiert, wobei die erste Zuluftöffnung entlang des Strömungspfads einen kleineren Abstand zu dem Druckanschluss der Verdampferbaugruppe aufweist, als die zumindest eine zweite Zuluftöffnung. Der Strömungspfad verläuft allgemein von dem Druckanschluss der Verdampferbaugruppe entlang der Rückwand. Beispielsweise kann die erste Zuluftöffnung, durch welche kalte Luft in das Kaltlagerfach ausgestoßen wird, in unmittelbarer Nähe des Druckanschlusses liegen, während die zweite(n) Zuluftöffnung(en) in größerem Abstand, z.B. in Bezug auf die Vertikalrichtung, zu dem Druckanschluss gelegen ist (sind). Somit kann sich die am Druckanschluss ausgestoßene Luft auf ihrem Weg zu den zweiten Zuluftöffnungen stärker erwärmen als auf dem kurzen Weg zur erste Zuluftöffnung. Dies erleichtert das Kühlen des Kaltlagerfachs auf eine Temperatur, die kleiner ist als die im Kühllagerfach.

Der Luftverteilungskanal ist zumindest teilweise durch eine an der Außenfläche der Rückwand angeordnete Isolierplatte ausgebildet. Da die Isolierplatte sowohl zur thermischen Isolation als auch zur Luftführung genutzt wird, wird vorteilhaft die Anzahl an Teilen verringert.

Die Isolierplatte ist zwischen der Außenfläche der Rückwand und einer Innenfläche einer Außenabdeckung angeordnet, wobei die Isolierplatte an einer der Innenfläche der Außenabdeckung zugewandten Außenfläche zumindest eine Nut aufweist, so dass der Luftverteilungskanal durch die Nut und die Innenfläche der Außenabdeckung definiert ist, und die Nut durch je ein Durchgansloch mit jeweils einer zweiten Zuluftöffnung verbunden ist. Die Nut kann insbesondere zumindest bereichsweise entlang der Vertikalrichtung verlaufen. Die Ausbildung der Nut an der Oberfläche der Isolierplatte erleichtert vorteilhaft die Herstellung und Montage.

Gemäß manchen Ausführungsformen kann vorgesehen sein, dass in dem Warmlagerbereich eine in der Tiefenrichtung ausziehbare Warmlagerschublade angeordnet ist.

Gemäß manchen Ausführungsformen kann vorgesehen sein, dass in dem Kaltlagerbereich eine in der Tiefenrichtung ausziehbare Kaltlagerschublade angeordnet ist. Insbesondere wenn sowohl eine Warmlagerschublade als auch eine Kaltlagerschublade vorgesehen sind, wird durch die benachbarte Anordnung von Warm- und Kaltlagerfach eine praktische Raumaufteilung im Lagerfach erzielt. Die Kaltlagerschublade erleichtert zudem das Halten einer geringen Temperatur, da durch die Kaltlagerschublade und die Zwischenböden ein zumindest teilweise umschlossenes Volumen definiert wird.

Gemäß manchen Ausführungsformen kann vorgesehen sein, dass das Lagerfach eine gegenüberliegend zu der Rückwand angeordnete Zugangsöffnung aufweist, welche sich zwischen dem Boden und der Deckenwandung erstreckt und durch welche der Warmlagerbereich, der Kaltlagerbereich und der Kühllagerbereich zugänglich sind.

Gemäß manchen Ausführungsformen kann vorgesehen sein, dass die Verdampferbaugruppe im Bereich des Bodens an der Außenfläche der Rückwand angeordnet ist, wobei die Verdampferbaugruppe ein Isolierteil aufweist, welches zumindest im Bereich des Warmlagerbereichs in Bezug auf die Tiefenrichtung zwischen dem Verdampfer und der Rückwand angeordnet ist. Demnach ist der an sich sehr kalte Verdampfer benachbart zu dem im Vergleich dazu warmen Warmlagerbereich angeordnet. Durch das Isolierteil wird vorteilhaft einer Kondenswasserbildung an der Rückwand im Warmlagerbereich vorgebeugt. Ein weiterer Vorteil der Anordnung des Verdampfers benachbart zu dem Warmlagerbereich besteht darin, dass aufgrund des kurzen Wegs, den aus dem Warmlagerbereich angesaugte Luft bis zum Verdampfer zurücklegen muss, das Abtauen noch effizienter erfolgen kann.

Gemäß manchen Ausführungsformen kann vorgesehen sein, dass der Verdampfer Teil eines Kältemittelkreislaufs bildet, welcher dazu eingerichtet ist, ein Kältemittel zu zirkulieren, um diese am Verdampfer unter Wärmeaufnahme zu verdampfen und an einem Verflüssiger unter Wärmeabgabe an die Umgebung zu kondensieren, wobei zum Abtauen von Eis am Verdampfer die Zirkulation des Kältemittels unterbrechbar und das Gebläse zum Aufrechterhalten einer Luftzirkulation weiterbetreibbar ist.

Gemäß manchen Ausführungsformen kann vorgesehen sein, dass der Betrieb des Gebläses nach dem Unterbrechen ohne Zuschalten einer Zusatzheizung aufrechterhalten wird.

Gemäß manchen Ausführungsformen kann vorgesehen sein, dass das Unterbrechen der Zirkulation des Kältemittels ein Abschalten eines an den Verdampfer gekoppelten Verdichters umfasst.

Gemäß manchen Ausführungsformen kann das Gebläse ein Axialventilator oder ein Radialventilator sein.

Gemäß manchen Ausführungsformen kann der Verdampfer ein Lamellenverdampfer sein.

Gemäß manchen Ausführungsformen kann der Luftverteilungskanal einen Druckraum aufweisen, der an das Gebläse angrenzt, und einen Verteilungsabschnitt, der an den Kühllagerbereich angrenzt, aufweisen. Die erste Zuluftöffnung zweiten führt dann dem Kühllagerbereich Kaltluft aus dem Druckraum zu und die zweite Zuluftöffnung oder vorzugsweise eine Mehrzahl von zweiten Zuluftöffnungen führen dann dem Kühllagerbereich Kaltluft aus dem Verteilungsabschnitt zu.

Die Anordnung der drei Lagerbereiche mit unterschiedlichen Solltemperaturen in Verbindung mit der Luftführung gemäß der Erfindung hat den Vorteil, dass einerseits mit einem Verdampfer gleichzeitig drei Lagerbereiche mit unterschiedlichen Solltemperaturen versorgt werden können, obwohl die Temperaturregelung für das gesamte Lagerfach nur über die Temperatur im Kühllagerbereich gesteuert wird. Sie hat den weiteren Vorteil, dass eine Abtauung des Verdampfers, insbesondere des Lamellenverdampfers, durch Umwälzung von Luft aus dem Lagerraum erfolgt, ohne dass der Verdampfer eine elektrische Abtauheizung aufweist. Sie hat den weiteren Vorteil, dass während einer Abtauung des Verdampfers durch Luftumwälzung die drei Lagerbereiche mit unterschiedlichen Solltemperaturen ausreichend mit Kaltluft versorgt werden.

### KURZE BESCHREIBUNG DER ZEICHNUNGEN

Im Folgenden wird die Erfindung unter Bezugnahme auf die Figuren der Zeichnungen erläutert. Von den Figuren zeigen:
- Fig. 1: eine vereinfachte, schematische Schnittansicht eines Kältegeräts gemäß einem Ausführungsbeispiel der Erfindung;
- Fig. 2: eine Draufsicht auf eine Außenfläche einer Isolierplatte eines Kältegeräts gemäß einem Ausführungsbeispiel der Erfindung; und
- Fig. 3: ein Ablaufdiagramm eines Verfahrens gemäß einem Ausführungsbeispiel der Erfindung.

In den Figuren bezeichnen dieselben Bezugszeichen gleiche oder funktionsgleiche Komponenten, soweit nichts Gegenteiliges angegeben ist.

### AUSFÜHRLICHE BESCHREIBUNG VON AUSFÜHRUNGSBEISPIELEN

Fig. 1 zeigt beispielhaft und in schematischer Weise ein Kältegerät 100 nach Anspruch 1, z.B. in Form eines Kühlschranks. Allgemein kann das Kältegerät 100 ein Haushaltskältegerät sein. Wie in Fig. 1 schematisch dargestellt, weist das Kältegerät 100 ein Lagerfach 1, einen Luftverteilungskanal 2, und einen Kältemittelkreislauf 130 mit einer Verdampferbaugruppe 30 auf.

Das Lagerfach 1 ist zur Aufnahme von Kühlgut, wie z.B. Lebensmitteln, Getränken, Medikamenten oder dergleichen vorgesehen. Beispielsweise kann das Lagerfach 1 durch einen von einer im wesentlichen rechteckförmigen Lagerfachbehälter 101 umgrenzten Innenraum ausgebildet sein. Allgemein ist das Lagerfach 1 in Bezug auf eine Vertikalrichtung V durch einen Boden 10 und eine beabstandet zu dem Boden 10 angeordnete Deckenwandung 11 begrenzt. In Bezug auf eine quer zur Vertikalrichtung V verlaufende Tiefenrichtung T ist das Lagerfach 1 durch eine Rückwand 12 begrenzt. Die Rückwand 12 kann sich insbesondere zwischen dem Boden 10 und der Deckenwandung 11 erstrecken, wie dies in Fig. 1 schematisch dargestellt ist. In Bezug auf eine sich quer zur Tiefenrichtung T und zur Vertikalrichtung V erstreckende Querrichtung C, kann das Lagerfach 1 ferner durch sich zwischen der Deckenwandung 11 und dem Boden 10 erstreckende Seitenwandungen 13 begrenzt sein. Wie in Fig. 1 ferner gezeigt ist, kann das Lagerfach 1 an einer gegenüberliegend zu der Rückwand 12 gelegenen Seite durch eine Zugangsöffnung 1A zugänglich sein. Beispielsweise kann die Zugangsöffnung 1A durch die Seitenwandungen 12, den Boden 10 und die Deckenwandung 11 umgrenzt sein. Die Zugangsöffnung 1A erstreckt sich somit vorzugsweise ununterbrochen zwischen dem Boden 10 und der Deckenwandung 11. Die Zugangsöffnung 1A kann weiterhin durch eine Türe 8 abdeckbar sein.

Wie in Fig. 1 schematisch gezeigt ist, ist in dem Lagerfach 1 ein in Bezug auf die Vertikalrichtung V beabstandet zu dem Boden 10 angeordneter erster Zwischenboden 16A vorgesehen. Der erste Zwischenboden 16A kann sich insbesondere von der Rückwand 12 aus in der Tiefenrichtung T in das Lagerfach 1 hinein erstrecken. Zwischen dem Boden 10 und dem ersten Zwischenboden 16A erstreckt sich ein Warmlagerbereich 15 bzw. der Warmlagerbereich 15 ist in Bezug auf die Vertikalrichtung durch den Boden 10 und einen ersten Zwischenboden 16A begrenzt. Wie in Fig. 1 schematisch dargestellt, kann in dem Warmlagerbereich 15 eine in der Tiefenrichtung T ausziehbare Warmlagerschublade 6 angeordnet sein.

Wie in Fig. 1 außerdem gezeigt ist, ist in dem Lagerfach 1 ein in Bezug auf die Vertikalrichtung V beabstandet zu dem ersten Zwischenboden 16A angeordneter zweiter Zwischenboden 16B vorgesehen. Der zweite Zwischenboden 16B kann sich insbesondere von der Rückwand 12 aus in der Tiefenrichtung T in das Lagerfach 1 hinein erstrecken. Zwischen dem ersten und dem zweiten Zwischenboden 16A, 16B erstreckt sich ein Kaltlagerbereich 16, welcher zur Kühlung auf eine Temperatur vorgesehen ist, die mindestens 1,5 Kelvin unter der mittleren Temperatur im Lagerfach liegt. Somit begrenzen der erste und der zweite Zwischenboden 16A, 16B den Kaltlagerbereich 16 in Bezug auf die Vertikalrichtung V. Wie in Fig. 1 schematisch dargestellt, kann in dem Kaltlagerbereich 16 eine in der Tiefenrichtung T ausziehbare Kaltlagerschublade 7 angeordnet sein.

Ein Kühllagerbereich 17 erstreckt sich in dem Lagerfach 1 von dem zweiten Zwischenboden 16B aus in der Vertikalrichtung V. Insbesondere kann der Kühllagerbereich 17 in Bezug auf die Vertikalrichtung V von dem zweiten Zwischenboden 16B und der Deckenwandung 11 begrenzt sein. Wie in Fig. 1 ferner schematisch dargestellt ist, es ist vorgesehen, dass mehrere Einlegeböden 19 in dem Kühllagerbereich 17 vorgesehen sind, die in der Vertikalrichtung V zueinander beabstandet angeordnet sind. Wie in Fig. 1 beispielhaft gezeigt, können die Einlegeböden 19 sich in der Tiefenrichtung T von der Rückwand 12 aus in das Lagerfach 1 hinein erstrecken.

Da die Zugangsöffnung 1A, wie oben erläutert, vorzugsweise durchgehend zwischen dem Boden 10 und der Deckenwandung 11 ausgebildet ist, sind der Warmlagerbereich 15, der Kaltlagerbereich 16 und der Kühllagerbereich 17 jeweils durch die Zugangsöffnung 1A zugänglich, z.B. zum Hineinlegen oder Herausnehmen von Kühlgut.

Wie in Fig. 1 ferner schematisch gezeigt ist, weist die Rückwand 12 eine erste Zuluftöffnung 18A auf, die in Bezug auf die Vertikalrichtung V zwischen dem ersten und dem zweiten Zwischenboden 16A, 16B angeordnet ist. Ferner weist die Rückwand 12 eine Vielzahl zweiter Zuluftöffnungen 18B auf, die in der Vertikalrichtung V zueinander beabstandet sind und in Bezug auf die Vertikalrichtung V zwischen dem zweiten Zwischenboden 16B und der Deckenwandung 11 angeordnet sind. Es ist vorgesehen, dass zwischen je zwei benachbarten Einlegeböden 19 zumindest eine zweite Zuluftöffnung 18B angeordnet ist, wie dies in Fig. 1 schematisch dargestellt ist.

Ferner ist, wie in Fig. 1 schematisch gezeigt, eine Abluftöffnung 18C in der Rückwand 12 ausgebildet, die in Bezug auf die Vertikalrichtung V zwischen dem Boden 10 und dem ersten Zwischenboden 16A angeordnet ist.

Wie in Fig. 1 schematisch gezeigt, erstrecken sich die ersten und zweiten Zuluftöffnungen 18A, 18B sowie die Abluftöffnung 18C jeweils zwischen einer Innenfläche 12a der Rückwand 12, die dem Lagerfach 1 zugewandt orientiert ist, und einer entgegengesetzt zu der Innenfläche 12a gelegenen Außenfläche 12b der Rückwand 12. Somit bildet die erste Zuluftöffnung 18A eine fluidisch leitende Verbindung zwischen dem Kaltlagerbereich 16 und einer durch die Außenfläche 12b der Rückwand 12 definierten Außen- oder Rückseite. In gleicher Weise bilden die zweiten Zuluftöffnungen 18B eine fluidisch leitende Verbindung zwischen dem Kühllagerbereich 17 und der Rückseite, und die Abluftöffnung 18C bildet eine fluidisch leitende Verbindung zwischen dem Warmlagerbereich 15 und der Rückseite.

Der Luftverteilungskanal 2 erstreckt sich auf der Rückseite bzw. an der Außenfläche 12b der Rückwand 12. Wie in Fig. 1 schematisch dargestellt ist, verläuft der Luftverteilungskanal 2 entlang der Vertikalrichtung V. Allgemein ist der Luftverteilungskanal 2 durch einen Hohlraum an der Rückseite der Rückwand 12 ausgebildet, welcher eine Erstreckung in der Vertikalrichtung 2 aufweist. Wie in Fig. 1 schematisch dargestellt, kann der Luftverteilungskanal 2 sich in Bezug auf die Vertikalrichtung V von einem unteren Ende, welches zwischen der ersten Zuluftöffnung 18A und der Abluftöffnung 18C gelegen ist, bis zu einer in Bezug auf die Vertikalrichtung V letzten zweiten Zuluftöffnung 18B erstrecken. Wie in Fig. 1 schematisch und rein beispielhaft gezeigt, kann der Luftverteilungskanal 2 im Bereich des Kaltlagerbereichs 16 z.B. durch die Rückwand 12 und die Verdampferbaugruppe 3 begrenzt oder definiert sein. Wie in Fig. 1 gezeigt, erstreckt sich die erste Zuluftöffnung 18A zwischen dem Luftverteilungskanal 2 und dem Kaltlagerbereich 16. Im Bereich des Kühllagerbereichs 17 kann der Luftverteilungskanal 2 z.B. durch die Rückwand 12 und eine Außenabdeckung 5 oder, wie in Fig. 1 beispielhaft gezeigt, durch ein optionales Isolierteil bzw. eine Isolierplatte 4 und die Außenabdeckung 5 definiert sein. Allgemein ist der Luftverteilungskanal 2 mit den zweiten Zuluftöffnungen 18B verbunden.

Die Isolierplatte 4 ist aus einem thermisch isolierenden Material gebildet und an der Außenfläche 12b der Rückwand 12, zwischen der Außenfläche 12b der Rückwand 12 und einer Innenfläche 5a der Außenabdeckung 5 angeordnet. In Fig. 2 ist schematisch und rein beispielhaft eine Draufsicht auf eine der Innenfläche 5a der Außenabdeckung 5 zugewandte Außenfläche 4b der Isolierplatte 4 dargestellt. Wie in Fig. 2 gezeigt, ist an der Außenfläche 4b der Isolierplatte 4 zumindest eine Nut 41 ausgebildet.

Die Nut 41 verläuft zumindest bereichsweise entlang der Vertikalrichtung V, wie dies in Fig. 1 erkennbar ist. Z.B. kann eine in Vertikalrichtung V verlaufende erste Nut 41A vorgesehen sein. Optional können von der ersten Nut 41A eine oder mehrere zweite Nuten 41B abzweigen, welche insbesondere in der Querrichtung C verlaufen können, wie dies in Fig. 2 schematisch dargestellt ist. Wie in den Fign. 1 und 2 ferner gezeigt ist, kann in jeder Nut 41A, 41B ein Durchgangsloch 43 ausgebildet sein, welches die Isolierplatte 4 vollständig durchdringt. Beispielsweise kann für jede zweite Zuluftöffnung 18B ein Durchgansloch 43 ausgebildet sein. Wie in Fig. 1 schematisch dargestellt, kann jedes Durchgangsloch 43 fluchtend zu je einer zweiten Zuluftöffnung 18B angeordnet sein. Somit kann der Kanal 2 durch die Nut 41 und die Innenfläche 5a der Außenabdeckung 5 definiert sein, und die Nut 41 ist durch je ein Durchgansloch 43 mit jeweils einer zweiten Zuluftöffnung 18B verbunden.

Die Verdampferbaugruppe 3 weist einen Verdampfer 30, ein Gebläse 33, einen Sauganschluss 31, einen Druckanschluss 32 und ein optionales Isolierteil 35 auf. Wie in Fig. 1 schematisch dargestellt, ist der Verdampfer 30 Teil eines Kältemittelkreislaufs 130, welcher zusätzlich zu dem Verdampfer 30 einen Verdichter 131, eine Drossel (nicht dargestellt) und einen Verflüssiger 132 aufweist. Der Verdichter 131 dient zum Zirkulieren von Kältemittel in dem Kältemittelkreislauf 130, wobei ein Eingang des Verdichters 131 mit dem Verdampfer 30 und ein Ausgang des Verdichters 131 mit dem Verflüssiger 132 verbunden ist. Die Drossel ist zwischen dem Verflüssiger 132 und dem Verdampfer 30 angeordnet. Im Verdampfer 30 wird das Kältemittel unter Wärmeaufnahme verdampft. Der Verdichter 131 saugt das gasförmige Kältemittel aus dem Verdampfer 30 ab und fördert das verdichtete Kältemittel in den Verflüssiger 132, wo es unter Wärmeabgabe an die Umgebung kondensiert. An der Drossel wird der Druck des Kältemittels wieder reduziert.

Wie in Fig. 1 schematisch dargestellt, ist die Verdampferbaugruppe 3 an der Außenfläche 12b der Rückwand 12 angeordnet, insbesondere im Bereich des Bodens 10. Wie in Fig. 1 gezeigt, kann das optionale Isolierteil 35 insbesondere zwischen der Rückwand 12 und dem Verdampfer 30 angeordnet sein. Optional ist vorgesehen, dass der Verdampfer 30 im Bereich des Warmlagerbereichs 15 angeordnet ist und das Isolierteil 35 zumindest im Bereich des Warmlagerbereichs 15 zwischen Verdampfer 30 und der Rückwand 12 gelegen ist.

Der Sauganschluss 31 der Verdampferbaugruppe 3 ist in einem dem Boden 10 zugewandten Bereich gelegen und kann z.B. durch eine sich in der Tiefenrichtung T erstreckende Ausnehmung im Isolierteil 35 ausgebildet sein, wie dies in Fig. 1 schematisch dargestellt ist. Wie in Fig. 1 gezeigt, kann der Sauganschluss 31 z.B. fluchtend zu der Abluftöffnung 18C der Rückwand 12 positioniert sein. Allgemein ist Sauganschluss 31 der Verdampferbaugruppe 3 mit der Abluftöffnung 18C verbunden. Der Druckanschluss 32 kann in Bezug auf die Vertikalrichtung V beabstandet zu dem Sauganschluss 31 angeordnet sein und kann insbesondere in einem der Deckenwandung 11 zugewandten Endbereich der Verdampferbaugruppe 3 positioniert sein. Beispielsweise kann der Druckanschluss 32 als eine sich in der Tiefenrichtung T erstreckende Ausnehmung im Isolierteil 35 ausgebildet sein, welche in den Luftverteilungskanal 2 mündet, wie in Fig. 1 schematisch gezeigt. Allgemein ist der Druckanschluss 32 mit dem Luftverteilungskanal 2 fluidisch leitend verbunden.

Der Verdampfer 30 kann allgemein in einer Verdampferkammer angeordnet sein, welche durch den Sauganschluss 31 mit dem Lagerfach 1, insbesondere mit dem Warmlagerbereich 15, und durch den Druckanschluss 32 mit dem Luftverteilungskanal 2 verbunden ist. Die Verdampferkammer kann z.B. durch das Isolierteil 35 und die Außenabdeckung 5 begrenzt sein, wie in Fig. 1 schematisch gezeigt. Alternativ wäre auch denkbar, dass die Verdampferkammer vollständig durch ein Isolierteil 35 umgrenzt ist.

Das Gebläse 33 ist zwischen dem Verdampfer 30 und dem Druckanschluss 32 angeordnet, z.B. in dem Druckanschluss 32, wie in Fig. 1 schematisch und rein beispielhaft gezeigt. Dabei ist das Gebläse 33 dazu angeordnet und ausgebildet, Luft aus dem Lagerfach 1 durch den Sauganschluss 31 anzusaugen, so dass diese über den Verdampfer 30 geleitet wird, und durch den Druckanschluss 32 in den Luftverteilungskanal 2 auszustoßen.

Bei dem in Fig. 1 gezeigten Kältegerät 100 wird somit warme Luft im Warmlagerbereich 15 aus dem Lagerfach 1 mittels des Gebläses 33 durch die Abluftöffnung 18C abgesaugt. In Fig. 1 ist dies durch die in Strichpunktlinien dargestellten Pfeile P1 symbolisch gezeigt. Die warme Luft wird über den Verdampfer 30 geleitet, wo ihr Wärme entzogen wird. Die durch den Verdampfer 30 abgekühlte Luft wird mittels des Gebläses 33 durch den Druckanschluss 32 in den Luftverteilungskanal 2 gefördert und von diesem aus durch die erste Zuluftöffnung 18A direkt in den Kaltlagerbereich 16 und durch die zumindest eine zweite Zuluftöffnung 18B in den Kühllagerbereich 17 ausgestoßen, wie dies in Fig. 1 durch die gestrichelten Pfeile P2 symbolisch dargestellt ist.

Wie in Fig. 1 gezeigt ist, kann die erste Zuluftöffnung 18A entlang eines Strömungspfads, entlang welchem die Luft im Luftverteilungskanal 2 strömt, einen kleineren Abstand zu dem Druckanschluss 32 der Verdampferbaugruppe 3 aufweisen, als die zumindest eine zweite Zuluftöffnung 18B. Beispielsweise kann die erste Zuluftöffnung 18A im Bereich des Druckanschlusses 32 angeordnet sein, wie in Fig. 1 schematisch dargestellt. Somit legt die Luft auf ihrem Weg zu der bzw. den zweiten Zuluftöffnungen 18B eine längere Strecke zurück, was dazu führt, dass die Luft sich bereits erwärmt. Somit wird das Erzielen einer Temperaturdifferenz zwischen dem Kaltlagerbereich und dem Kühllagerbereich erleichtert.

In Fig. 3 ist schematisch der Ablauf eines Verfahrens M nach Anspruch 8 zum Abtauen des Verdampfers 30 eines Kältegeräts 100 nach Anspruch 1 dargestellt, welches in dem in Fig. 1 gezeigten Kältegerät 100 umgesetzt werden kann. In Schritt M1 wird Kältemittel durch den Verdampfer 30 zirkuliert, mittels des Verdichters 131, wie oben beschrieben. Gleichzeitig saugt das Gebläse 33 Luft aus dem Warmlagerbereich 15 durch den Sauganschluss 31 an, leitet die angesaugte Luft über den Verdampfer 30 und stößt die Luft durch den Druckanschluss 32 in den Luftverteilungskanal 2 aus, um es durch die Zuluftöffnungen 18A, 18B in den Kaltlagerbereich 16 und den Kühllagerbereich 17 zu fördern, wie oben beschrieben. Da der Verdampfer 30 selbst sehr kalt ist, kann in der Luft enthaltene Feuchtigkeit an der Oberfläche des Verdampfers 30 kondensieren und gefrieren. Eine solche Eisschicht reduziert den Wärmeaustausch zwischen Kältemittel und Luft, weshalb es vorteilhaft ist, die Eisschicht in regelmäßigen Abständen abzutauen.

In Schritt M2 erfolgt ein Unterbrechen der Zirkulation des Kältemittels durch den Verdampfer 30, z.B. durch Abschalten des Verdichters 131.

In Schritt M3 wird der Betrieb des Gebläses 33 auch nach der Unterbrechung der Kältemittelzirkulation aufrechterhalten. Somit wird weiterhin Luft durch den Sauganschluss 31 angesaugt, welche sich im Lagerfach 1 erwärmt hat. Diese im Vergleich zur Oberfläche des Verdampfers 30 warme Luft gibt Wärme an den Verdampfer 30 ab. Da die Kältemittelzirkulation unterbrochen ist, wird der Verdampfer 30 durch die Luft erwärmt, was zum Abtauen der Eisschicht ausreicht. Insbesondere kann auf diese Weise vorteilhaft auf das Zuschalten einer Zusatzheizung verzichtet werden.

Obwohl die vorliegende Erfindung vorstehend anhand von Ausführungsbeispielen exemplarisch erläutert wurde, ist sie darauf nicht beschränkt, sondern die ist in den folgenden Ansprüchen offenbart. Insbesondere sind auch Kombinationen der voranstehenden Ausführungsbeispiele denkbar, soweit sie den nachfolgenden Ansprüchen entsprechen.

### BEZUGSZEICHEN

- 1: Lagerfach
- 1A: Zugangsöffnung
- 2: Luftverteilungskanal
- 3: Verdampferbaugruppe
- 4: Isolationsplatte
- 4b: Außenfläche der Isolationsplatte
- 5: Außenabdeckung
- 5a: Innenfläche der Außenabdeckung
- 6: Warmlagerschublade
- 7: Kaltlagerschublade
- 8: Türe

- 10: Boden
- 11: Deckenwandung
- 12: Rückwand
- 12a: Innenfläche der Rückwand
- 12b: Außenfläche der Rückwand
- 13: Seitenwandungen
- 15: Warmlagerbereich
- 16: Kaltlagerbereich
- 16A: erster Zwischenboden
- 16B: zweiter Zwischenboden
- 17: Kühllagerbereich
- 18A: erste Zuluftöffnung
- 18B: zweite Zuluftöffnung
- 18C: Abluftöffnung
- 19: Einlegeböden
- 30: Verdampfer
- 31: Sauganschluss
- 32: Druckanschluss
- 33: Gebläse
- 35: Isolierteil
- 41: Nut
- 41A: erste Nut
- 41B: zweite Nut
- 43: Durchgangsloch

- 100: Kältegerät
- 101: Behälter
- 130: Kältemittelkreislauf
- 131: Verdichter
- 132: Verflüssiger

- C: Querrichtung
- M: Verfahren
- M1-M3: Verfahrensschritte
- P1: Pfeil
- P2: Pfeil
- T: Tiefenrichtung
- V: Vertikalrichtung

## Patentansprüche

1. Kältegerät (100), insbesondere Haushaltskältegerät, aufweisend:
ein Lagerfach (1), welches in Bezug auf eine Vertikalrichtung (V) durch einen Boden (10) und eine beabstandet zu dem Boden (10) angeordnete Deckenwandung (11) und in Bezug auf eine Tiefenrichtung (T) durch eine sich zwischen dem Boden (10) und der Deckenwandung (11) erstreckende Rückwand (12) begrenzt ist;
einen Luftverteilungskanal (2), welcher sich an einer Außenfläche (12b) der Rückwand (12) entlang der Vertikalrichtung (V) erstreckt; und
eine an der Außenfläche (12b) angeordnete Verdampferbaugruppe (3) mit einem Verdampfer (30), einem Sauganschluss (31), welcher mit dem Lagerfach (1) verbunden ist, einem Druckanschluss (32), welcher mit dem Luftverteilungskanal (2) verbunden ist, und einem Gebläse (33), welches dazu ausgebildet ist, Luft aus dem Lagerfach (1) durch den Sauganschluss (31) und über den Verdampfer (30) anzusaugen und durch den Druckanschluss (32) in den Luftverteilungskanal (2) auszustoßen;
wobei das Lagerfach (1) einen Warmlagerbereich (15), der sich in Bezug auf die Vertikalrichtung (V) zwischen dem Boden (10) und einem sich in der Tiefenrichtung (T) erstreckenden ersten Zwischenboden (16A) erstreckt, einen Kaltlagerbereich (16), der sich in Bezug auf die Vertikalrichtung (V) zwischen dem ersten Zwischenboden (16A) und einem sich in der Tiefenrichtung (T) erstreckenden zweiten Zwischenboden (16B) erstreckt, und einen Kühllagerbereich (17) aufweist, der sich von dem zweiten Zwischenboden (16B) aus in der Vertikalrichtung (V) erstreckt;
der Sauganschluss (31) der Verdampferbaugruppe (3) mit einer Abluftöffnung (18C) verbunden ist, die zwischen dem Boden (10) und dem ersten Zwischenboden (16A) in der Rückwand (12) ausgebildet ist; und
der Luftverteilungskanal (2) mit einer ersten Zuluftöffnung (18A), die zwischen dem ersten Zwischenboden (16A) und dem zweiten Zwischenboden (16B) in der Rückwand (12) ausgebildet ist, und zumindest einer zweiten Zuluftöffnung (18B) verbunden ist, die zwischen dem zweiten Zwischenboden (16B) und der Deckenwandung (11) in der Rückwand (12) ausgebildet ist, wobei in der Rückwand (12) zwischen dem zweiten Zwischenboden (16B) und der Deckenwandung (11) eine Vielzahl in der Vertikalrichtung (V) zueinander beabstandeter zweiter Zuluftöffnungen (18B) ausgebildet sind, die mit dem Luftverteilungskanal (2) verbunden sind, in dem Kühllagerbereich (17) eine Vielzahl an Einlegeböden (19) in der Vertikalrichtung (V) beabstandet zueinander angeordnet sind, wobei zwischen je zwei benachbarten Einlegeböden (19) zumindest eine zweite Zuluftöffnung (18B) angeordnet ist, der Luftverteilungskanal (2) zumindest teilweise durch eine an der Außenfläche (12b) der Rückwand (12) angeordnete Isolierplatte (4) ausgebildet ist, und die Isolierplatte (4) zwischen der Außenfläche (12b) der Rückwand (12) und einer Innenfläche (5a) einer Außenabdeckung (5) angeordnet ist, wobei die Isolierplatte (4) an einer der Innenfläche (5a) der Außenabdeckung (5) zugewandten Außenfläche (4b) zumindest eine Nut (41) aufweist, so dass der Luftverteilungskanal (2) durch die Nut (41) und die Innenfläche (5a) der Außenabdeckung (5) definiert ist, und die Nut (41) durch je ein Durchgansloch (43) mit jeweils einer zweiten Zuluftöffnung (18B) verbunden ist.

2. Kältegerät (100) nach Anspruch 1, **dadurch gekennzeichnet, dass** der Luftverteilungskanal (2) einen Strömungspfad definiert, wobei die erste Zuluftöffnung (18A) entlang des Strömungspfads einen kleineren Abstand zu dem Druckanschluss (32) der Verdampferbaugruppe (3) aufweist, als die zumindest eine zweite Zuluftöffnung (18B).

3. Kältegerät (100) nach einem der voranstehenden Ansprüche, **dadurch gekennzeichnet, dass** in dem Warmlagerbereich (15) eine in der Tiefenrichtung (T) ausziehbare Warmlagerschublade (6) angeordnet ist.

4. Kältegerät (100) nach einem der voranstehenden Ansprüche, **dadurch gekennzeichnet, dass** in dem Kaltlagerbereich (16) eine in der Tiefenrichtung (T) ausziehbare Kaltlagerschublade (7) angeordnet ist.

5. Kältegerät (100) nach einem der voranstehenden Ansprüche, **dadurch gekennzeichnet, dass** das Lagerfach (1) eine gegenüberliegend zu der Rückwand (12) angeordnete Zugangsöffnung (1A) aufweist, welche sich zwischen dem Boden (10) und der Deckenwandung (11) erstreckt und durch welche der Warmlagerbereich (15), der Kaltlagerbereich (16) und der Kühllagerbereich (17) zugänglich sind.

6. Kältegerät (100) nach einem der voranstehenden Ansprüche, **dadurch gekennzeichnet, dass** die Verdampferbaugruppe (3) im Bereich des Bodens (10) an der Außenfläche (12b) der Rückwand (12) angeordnet ist, wobei die Verdampferbaugruppe (3) ein Isolierteil (35) aufweist, welches zumindest im Bereich des Warmlagerbereichs (15) in Bezug auf die Tiefenrichtung (T) zwischen dem Verdampfer (20) und der Rückwand (12) angeordnet ist.

7. Kältegerät (100) nach einem der voranstehenden Ansprüche, **dadurch gekennzeichnet, dass** der Verdampfer (30) Teil eines Kältemittelkreislaufs (130) bildet, welcher dazu eingerichtet ist, ein Kältemittel zu zirkulieren, um diese am Verdampfer (30) unter Wärmeaufnahme zu verdampfen und an einem Verflüssiger (132) unter Wärmeabgabe an die Umgebung zu kondensieren, wobei zum Abtauen von Eis am Verdampfer (30) die Zirkulation des Kältemittels unterbrechbar und das Gebläse (33) zum Aufrechterhalten einer Luftzirkulation weiterbetreibbar ist.

8. Verfahren (M) zum Abtauen eines Verdampfers (30) in einem Kältegerät (100) nach einem der voranstehenden Ansprüche, umfassend:
Zirkulieren (M1) von Kältemittel durch den Verdampfer (30), wobei das Gebläse (33) Luft aus dem Warmlagerbereich (15) durch den Sauganschluss (31) ansaugt, über den Verdampfer (30) leitet und durch den Druckanschluss (32) in den Luftverteilungskanal (2) ausstößt, um es durch die Zuluftöffnungen (18A, 18B) in den Kaltlagerbereich (16) und den Kühllagerbereich (17) zu fördern;
Unterbrechen (M2) der Zirkulation des Kältemittels durch den Verdampfer (30); und
Aufrechterhalten (M3) des Betriebs des Gebläses (33).

9. Verfahren (M) nach Anspruch 8, wobei der Betrieb des Gebläses (33) nach dem Unterbrechen (M2) ohne Zuschalten einer Zusatzheizung aufrechterhalten wird.

10. Verfahren (M) nach Anspruch 8 oder 9, wobei das Unterbrechen (M2) der Zirkulation des Kältemittels ein Abschalten eines an den Verdampfer (30) gekoppelten Verdichters (131) umfasst.

## Claims

1. Refrigeration appliance (100), in particular household refrigeration appliance, having:
a storage compartment (1), which, relative to a vertical direction (V), is delimited by a base (10) and a ceiling wall (11) arranged at a distance from the base (10) and,
relative to a depth direction (T), by a rear wall (12) extending between the base (10) and the ceiling wall (11);
an air distribution channel (2), which extends along the vertical direction (V) on an outer surface (12b) of the rear wall (12); and
an evaporator assembly (3) arranged on the outer surface (12b) with an evaporator (30), a suction connection (31) which is connected to the storage compartment (1), a pressure connection (32) which is connected to the air distribution channel (2), and a fan (33) which is embodied to draw air in from the storage compartment (1) through the suction connection (31) and over the evaporator (30) and to expel it through the pressure connection (32) into the air distribution channel (2);
wherein the storage compartment (1) has a warm storage area (15) which, relative to the vertical direction (V), extends between the base (10) and a first intermediate base (16A) extending in the depth direction (T), a cold storage area (16) which, relative to the vertical direction (V), extends between the first intermediate base (16A) and a second intermediate base (16B) extending in the depth direction (T), and a refrigerated storage area (17) which extends outward from the second intermediate base (16B) in the vertical direction (V);
the suction connection (31) of the evaporator assembly (3) is connected to an exhaust air opening (18C) which is embodied in the rear wall (12) between the base (10) and the first intermediate base (16A); and
the air distribution channel (2) is connected to a first supply air opening (18A), which is embodied in the rear wall (12) between the first intermediate base (16A) and the second intermediate base (16B), and at least one second supply air opening (18B), which is embodied in the rear wall (12) between the second intermediate base (16B) and the ceiling wall (11), wherein
in the rear wall (12), a plurality of second supply air openings (18B) are embodied between the second intermediate base (16B) and the ceiling wall (11) at a distance from one another in the vertical direction (V), which are connected to the air distribution channel (2), a plurality of shelves (19) are arranged in the refrigerated storage area (17) at a distance from one another in the vertical direction (V),
wherein at least one second supply air opening (18B) is arranged between every two adjacent shelves (19), the air distribution channel (2) is embodied at least partially by one isolating plate (4) arranged on the outer surface (12b) of the rear wall (12), and the isolating plate (4) is arranged between the outer surface (12b) of the rear wall (12) and an inner surface (5a) of an outer cover (5), wherein the isolating plate (4) has at least one groove (41) on an outer surface (4b) facing the inner surface (5a) of the outer cover (5), such that the air distribution channel (2) is defined by the groove (41) and the inner surface (5a) of the outer cover (5), and the groove (41) is connected in each case by way of a through-hole (43) to a second supply air opening (18B) in each case.

2. Refrigeration appliance (100) according to claim 1, **characterised in that** the air distribution channel (2) defines a flow path, wherein the first supply air opening (18A) has a smaller distance from the pressure connection (32) of the evaporator assembly (3) along the flow path than the at least one second supply air opening (18B).

3. Refrigeration appliance (100) according to one of the preceding claims, **characterised in that** a warm storage drawer (6) which can be pulled out in the depth direction (T) is arranged in the warm storage area (15).

4. Refrigeration appliance (100) according to one of the preceding claims, **characterised in that** a cold storage drawer (7) which can be pulled out in the depth direction (T) is arranged in the cold storage area (16).

5. Refrigeration appliance (100) according to one of the preceding claims, **characterised in that** the storage compartment (1) has an access opening (1A) arranged opposite the rear wall (12), which opening extends between the base (10) and the ceiling wall (11) and via which the warm storage area (15), the cold storage area (16) and the refrigerated storage area (17) can be accessed.

6. Refrigeration appliance (100) according to one of the preceding claims, **characterised in that** the evaporator assembly (3) is arranged in the region of the base (10) on the outer surface (12b) of the rear wall (12), wherein the evaporator assembly (3) has an isolating part (35) which is arranged at least in the region of the warm storage area (15) between the evaporator (20) and the rear wall (12) relative to the depth direction (T).

7. Refrigeration appliance (100) according to one of the preceding claims, **characterised in that** the evaporator (30) forms part of the refrigerant circuit (130), which is configured to circulate a refrigerant so as to evaporate said refrigerant at the evaporator (30) by absorbing heat and to condense said refrigerant at a condenser (132) by emitting heat to the surroundings, wherein, in order to defrost ice from the evaporator (30), the circulation of the refrigerant can be interrupted and the operation of the fan (33) can be continued so as to maintain air circulation.

8. Method (M) for defrosting an evaporator (30) in a refrigeration appliance (100) according to one of the preceding claims, comprising:
circulating (M1) refrigerant through the evaporator (30), wherein the fan (33) draws air in from the warm storage area (15) through the suction connection (31), guides air over the evaporator (30) and expels it into the air distribution channel (2) through the pressure connection (32) so as to convey air into the cold storage area (16) and the refrigerated storage area (17) through the access openings (18A, 18B);
interrupting (M2) the circulation of refrigerant through the evaporator (30);
and
maintaining (M3) the operation of the fan (33).

9. Method (M) according to claim 8, wherein, the operation of the fan (33) is maintained after the interruption (M2) without switching on an auxiliary heater.

10. Method (M) according to claim 8 or 9, wherein the interruption (M2) of the circulation of the refrigerant comprises switching off a compressor (131) coupled to the evaporator (30).

## Revendications

1. Appareil frigorifique (100), en particulier appareil frigorifique ménager, comprenant :
un compartiment de stockage (1), qui est délimité, par rapport à une direction verticale (V), par un fond (10) et une paroi supérieure (11) espacée du fond (10) et, par rapport à une direction de profondeur (T), par une paroi arrière (12) s'étendant entre le fond (10) et la paroi supérieure (11) ; un conduit de répartition d'air (2) qui s'étend sur une surface extérieure (12b) de la paroi arrière (12) le long de la direction verticale (V) ; et
un module d'évaporateur (3) avec un évaporateur (30) disposé sur la surface extérieure (12b), un raccord d'aspiration (31) relié au compartiment de stockage (1), un raccord de pression (32) relié au conduit de répartition d'air (2) et un ventilateur (33) formé pour aspirer l'air du compartiment de stockage (1) à travers le raccord d'aspiration (31) et via l'évaporateur (30) et l'expulser dans le conduit de répartition d'air (2) à travers le raccord de pression (32) ;
dans lequel le compartiment de stockage (1) présente une zone de stockage à chaud (15), qui s'étend, par rapport à la direction verticale (V), entre le fond (10) et un premier fond intermédiaire (16A) s'étendant dans la direction de la profondeur (T), une zone de stockage à froid (16), qui s'étend, par rapport à la direction verticale (V), entre le premier fond intermédiaire (16A) et un deuxième fond intermédiaire (16B) s'étendant dans la direction de la profondeur (T), et une zone de stockage réfrigérée (17), qui s'étend dans la direction verticale (V) à partir du deuxième fond intermédiaire (16B) ; le raccord d'aspiration (31) du module d'évaporateur (3) est relié à un orifice d'air vicié (18C) formé entre le fond (10) et le premier fond intermédiaire (16A) dans la paroi arrière (12) ; et
le conduit de répartition d'air (2) est relié à un premier orifice d'air frais (18A) formée entre le premier fond intermédiaire (16A) et le deuxième fond intermédiaire (16B) dans la paroi arrière (12), et à au moins un deuxième orifice d'air frais (18B) formé entre le deuxième fond intermédiaire (16B) et la paroi supérieure (11) dans la paroi arrière (12), dans lequel une pluralité de deuxièmes orifices d'air frais (18B), reliées au conduit de répartition d'air (2), espacés les uns des autres dans la direction verticale (V) sont formés dans la paroi arrière (12) entre le deuxième fond intermédiaire (16B) et la paroi supérieure (11), une pluralité de tablettes (19) étant disposées dans la zone de stockage réfrigérée (17) à distance les unes des autres dans la direction verticale (V), dans lequel au moins un deuxième orifice d'air frais (18B) est disposé entre chaque paire de tablettes voisines (19), le conduit de répartition d'air (2) étant au moins partiellement formé par une plaque isolante (4) disposée sur la surface extérieure (12b) de la paroi arrière (12), et la plaque isolante (4) est disposée entre la surface extérieure (12b) de la paroi arrière (12) et une surface intérieure (5a) d'un couvercle extérieur (5), dans lequel la plaque isolante (4) présente, sur une surface extérieure (4b) dirigée vers la surface intérieure (5a) du couvercle de protection extérieur (5), au moins une rainure (41), de sorte que le conduit de répartition d'air (2) est défini par la rainure (41) et la surface intérieure (5a) du couvercle de protection extérieur (5), et la rainure (41) est respectivement reliée à un deuxième orifice d'air frais (18B) par un orifice traversant (43).

2. Appareil frigorifique (100) selon la revendication 1, **caractérisé en ce que** le conduit de répartition d'air (2) définit un chemin d'écoulement, dans lequel le premier orifice d'air frais (18A) le long du chemin d'écoulement présente un moindre écartement par rapport au raccord de pression (32) du module d'évaporateur (3) que l'au moins un deuxième orifice d'air frais (18B).

3. Appareil frigorifique (100) selon l'une des revendications précédentes, **caractérisé en ce qu'**un tiroir de stockage à chaud (6) mouvable dans le sens de la profondeur (T) est disposé dans la zone de stockage à chaud (15).

4. Appareil frigorifique (100) selon l'une des revendications précédentes, **caractérisé en ce qu'**un tiroir de stockage à froid (7) mouvable dans le sens de la profondeur (T) est disposé dans la zone de stockage à froid (16).

5. Appareil frigorifique (100) selon l'une des revendications précédentes, **caractérisé en ce que** le compartiment de stockage (1) présente un orifice d'accès (1A) disposée à l'opposé de la paroi arrière (12), qui s'étend entre le fond (10) et la paroi supérieure (11) et à travers lequel la zone de stockage à chaud (15), la zone de stockage à froid (16) et la zone de stockage réfrigérée (17) sont accessibles.

6. Appareil frigorifique (100) selon l'une des revendications précédentes, **caractérisé en ce que** le module d'évaporateur (3) est disposé dans la zone du fond (10) sur la surface extérieure (12b) de la paroi arrière (12), dans lequel le module d'évaporateur (3) présente une pièce isolante (35) qui est disposée au moins dans la zone de stockage à chaud (15), dans la direction de la profondeur (T), entre l'évaporateur (20) et la paroi arrière (12).

7. Appareil frigorifique (100) selon l'une des revendications précédentes, **caractérisé en ce que** l'évaporateur (30) fait partie d'un circuit d'agent frigorifique (130) aménagé pour faire circuler un agent frigorifique pour l'évaporer au niveau de l'évaporateur (30) en absorbant de la chaleur et le condenser au niveau d'un condenseur (132) en dégageant de la chaleur dans l'environnement, dans lequel la circulation de l'agent frigorifique peut être interrompue pour dégivrer la glace sur l'évaporateur (30) et le ventilateur (33) peut continuer à fonctionner pour maintenir une circulation d'air.

8. Procédé (M) pour le dégivrage d'un évaporateur (30) dans un appareil frigorifique (100) selon l'une des revendications précédentes, comprenant :
la circulation (M1) de l'agent frigorifique à travers l'évaporateur (30), dans lequel le ventilateur (33) aspire l'air provenant de la zone de stockage à chaud (15) par le raccord d'aspiration (31), le dirige à travers l'évaporateur (30) et l'expulse par le raccord de pression (32) dans le conduit de répartition d'air (2) pour le propulser à travers les orifices d'air frais (18A, 18B) dans la zone de stockage à froid (16) et la zone de stockage réfrigérée (17) ; l'interruption (M2) de la circulation de l'agent frigorifique à travers l'évaporateur (30) ; et le maintien (M3) du fonctionnement du ventilateur (33).

9. Procédé (M) selon la revendication 8, dans lequel le fonctionnement du ventilateur (33) est maintenu après l'interruption (M2) sans activation d'un chauffage supplémentaire.

10. Procédé (M) selon la revendication 8 ou 9, dans lequel l'interruption (M2) de la circulation de l'agent frigorifique comprend un arrêt d'un compresseur (131) couplé à l'évaporateur (30).
